# FASCICULE DE BREVET EUROPEEN

(11) **EP 3 158 401 B1**
(45) Date de publication et mention de la délivrance du brevet: **30.08.2023**
(21) Numéro de dépôt: 15728905.9
(22) Date de dépôt: 17.06.2015
(51) Int. Cl.: G04B 5/18, G04B 5/20, G04B 11/00

(54) **DISPOSITIF HORLOGER DE TRANSMISSION**
ÜBERTRAGUNGSVORRICHTUNG FÜR UHR
CLOCK TRANSMISSION DEVICE

(30) Priorité: 19.06.2014 EP 14173119
(43) Date de publication de la demande: 26.04.2017
(73) Titulaire: Rolex S.A., 1211 Genève 26 (CH)
(72) Inventeur: BERTRAND, Jean-Louis, 74160 Feigères (FR); BILLET, Pascal, 38400 Morbier (FR); GRAEMIGER, Pierre-Alain, 1270 Trélex (CH); GRASSER, Félix, 1212 Grand-Lancy (CH)
(74) Mandataire: Moinas & Savoye SARL
(86) Numéro de dépôt international: PCT/EP2015/063649
(87) Numéro de publication internationale: WO 2015/193400

(56) Documents cités:
- EP-B1- 0 482 443
- WO-A1-2013/014515
- WO-A1-2013/014515
- CH-A- 460 639
- CH-A- 460 639
- CH-A5- 694 025
- CH-A5- 694 025
- JP-U- S50 157 963

## Description

L'invention concerne un dispositif horloger de transmission tel que défini par l'objet de la revendication 1. Elle concerne aussi un mécanisme horloger comprenant un tel dispositif. Elle concerne encore un mouvement horloger comprenant un tel dispositif ou un tel mécanisme. Elle concerne enfin une pièce d'horlogerie, notamment une montre bracelet, comprenant un tel dispositif, un tel mécanisme ou un tel mouvement. L'invention concerne en particulier un dispositif d'automate à remontage unidirectionnel ou une chaîne d'automate.

Sur les dispositifs d'automate à remontage unidirectionnel connus, dans un premier sens de rotation d'une masse oscillante, une chaîne cinématique permet de relier la masse oscillante au barillet de façon à permettre l'armage d'un ressort de barillet. Dans un deuxième sens de rotation de la masse oscillante, la chaîne cinématique entre la masse et le barillet est rompue par le biais d'un dispositif de débrayage de telle sorte que la rotation de la masse est sans effet sur le barillet. Un problème connu de ce type d'automate réside dans le fait que la masse oscillante peut subir des accélérations conséquentes dans le deuxième sens de rotation, ce qui induit des bruits parasites ainsi que des risques d'usure prématurée des éléments de l'automate, notamment lors de chocs subis par la montre-bracelet.

On connaît du document CH595653 un dispositif de remontage unidirectionnel dans lequel un renvoi pivoté sur une bascule d'embrayage est susceptible d'osciller entre deux positions selon le sens de rotation de la masse oscillante. Selon la figure 1 du document, dans un premier sens de rotation de la masse oscillante, le renvoi est disposé de telle sorte qu'il permet d'établir une chaîne cinématique entre la masse oscillante et le barillet de façon à permettre l'armage du ressort de barillet. Dans un deuxième sens de rotation de la masse oscillante, la liaison entre le renvoi et le barillet est rompue sous l'effet du dégagement de la bascule d'embrayage. La réalisation de ce document présente donc l'inconvénient mentionné plus haut.

On connaît de l'ouvrage « La montre suisse à remontage automatique » (B. Humbert) [page 5, figure 7], une liaison unidirectionnelle établie par un cliquet prévu pour coopérer avec un moyen élastique, qui est embarqué directement sur la masse oscillante. Dans un premier sens de rotation de la masse oscillante, le cliquet est conformé et disposé de telle sorte qu'il permet d'établir une chaîne cinématique entre la masse oscillante et le barillet, éventuellement par l'intermédiaire d'une roue à denture asymétrique. Dans un deuxième sens de rotation de la masse, le cliquet est dégagé du rouage de la chaîne d'automate et la masse oscillante peut ainsi tourner librement.

Une liaison unidirectionnelle entre la masse oscillante et le barillet peut aussi être établie par une roue libre telle qu'un embrayage radial à billes ou à galets comme celui divulgué par le document CH330891 ou bien ceux du document CH694025. De tels embrayages comportent des bagues intérieure et extérieure qui sont susceptibles d'être solidarisées en rotation par le coincement d'au moins une bille ou un galet au sein d'une cage disposée à l'interface des deux bagues sous l'effet ou non d'un couple de rappel. Pour ce faire, la cage est constituée d'au moins une partie dotée d'un plan incliné conformé pour coincer une bille ou un galet. Un tel embrayage ou une telle roue libre est représentée à titre d'exemple sur les figures 9a et 9b du présent document.

Des roues libres sont communément couplées et employées pour la mise en oeuvre de dispositifs d'automate à remontage bidirectionnel comme celui divulgué par exemple par le brevet CH694025, si bien qu'il est difficile de parvenir à une architecture d'automate compacte. D'autres dispositifs de liaison unidirectionnel connus sont encore divulgués dans les documents WO2013/014515 A1, CH460639A ou CH694025A5.

Le but de l'invention est de fournir un dispositif de transmission permettant de remédier aux inconvénients mentionnés précédemment et d'améliorer les dispositifs de transmission connus de l'art antérieur. En particulier, l'invention propose un dispositif horloger de transmission tel que défini par l'objet de la revendication 1.

Un dispositif horloger selon l'invention est défini par la revendication 1.

Différents modes de réalisation du dispositif sont définis par les revendications dépendantes 2 à 10

Un mécanisme selon l'invention est défini par les revendications 11 à 17.

Les figures annexées représentent à titre d'exemples plusieurs modes de réalisation d'une pièce d'horlogerie intégrant un dispositif de transmission selon l'invention.
Les figures 1 à 3 représentent un premier mode de réalisation d'une pièce d'horlogerie selon l'invention.
Les figures 4 et 5 représentent un deuxième mode de réalisation d'une pièce d'horlogerie selon l'invention.
Les figures 6 à 8 représentent un troisième mode de réalisation d'une pièce d'horlogerie selon l'invention.
Les figures 9a et 9b représentent un exemple de dispositif de liaison unidirectionnelle pouvant être mis en oeuvre dans un dispositif selon l'invention.

Un premier mode de réalisation d'une pièce d'horlogerie selon l'invention est décrit ci-après en référence aux figures 1 à 3. La pièce d'horlogerie 130 est par exemple une montre, notamment une montre-bracelet. La pièce d'horlogerie comprend un mouvement horloger 120, par exemple un mouvement mécanique. Le mouvement horloger comprend un mécanisme 110 de remontage automatique. Le mécanisme comprend une chaîne de remontage ou chaîne d'automate 5 s'étendant d'une masse oscillante 30 à un barillet 41, ces éléments étant exclus de la chaîne de remontage ou de la chaîne d'automate. La chaîne de remontage inclut un dispositif de transmission 100.

Le dispositif de transmission comprend :
- un premier dispositif 1 de liaison unidirectionnelle entre une première partie 1a du dispositif de transmission et une deuxième partie 2a du dispositif de transmission, et
- un frein 2 agencé pour agir, notamment pour agir par friction, relativement entre la première partie du dispositif de transmission et la deuxième partie du dispositif de transmission.

Le frein peut être disposé entre la première partie du dispositif de transmission et la deuxième partie du dispositif de transmission. Alternativement, le frein ou une première partie de frein peut être inclus dans la première partie du dispositif de transmission ou dans la deuxième partie du dispositif de transmission.

Le premier dispositif de liaison unidirectionnelle peut comprendre un dispositif de roue libre ou un dispositif d'embrayage unidirectionnel, notamment un embrayage radial unidirectionnel. Le dispositif de roue libre peut comprendre au moins un élément de blocage 1d, notamment au moins un élément de blocage de type bille ou galet.

La première partie peut comprendre une première bague 1a de dispositif de roue libre, notamment une bague intérieure de dispositif de roue libre, et la deuxième partie peut comprendre une deuxième bague 1b de dispositif de roue libre, notamment une bague extérieure de dispositif de roue libre.

Le frein peut notamment comprendre un élément élastique ou ressort comprenant une première zone 29 de friction apte à coopérer avec une deuxième zone 28 de friction pour assurer un freinage par friction. L'élasticité ou la rigidité du ressort permet de définir un effort de placage des première et deuxième zones de friction l'une contre l'autre. Cet effort de placage combiné au coefficient de frottement entre les première et deuxième zones permet de définir un couple de freinage. Les première et deuxième zones peuvent être deux surfaces planes ou sensiblement planes, notamment une surface plane 29 du ressort et une surface plane 28 de la deuxième bague.

Le ressort peut comprendre une rondelle élastique, notamment une rondelle ressort, par exemple de type Belleville. Ainsi, le ressort peut être précontraint par la première partie et/ou par la deuxième partie.

Le couple de freinage peut donc être défini afin de s'opposer de manière adéquate au couple mécanique produit par la masse oscillante autour de son axe dans le sens de non-remontage du mouvement. Par sens de non-remontage du mouvement, nous entendons un sens de rotation de la masse oscillante pour lequel la chaîne cinématique entre la masse et le barillet est rompue de telle sorte que la rotation de la masse est sans effet sur le barillet. La masse oscillante peut exercer, autour de son axe de rotation, en l'absence d'accélération, un couple maximum, c'est-à-dire qu'elle peut exercer, autour de son axe de rotation, un couple statique maximum. Par exemple, le couple de freinage est inférieur au couple statique maximum produit par la masse oscillante de façon à ne pas arrêter la rotation de la masse, et ainsi favoriser les performances de l'automate, en particulier son pouvoir remontant. Le couple de freinage peut être inférieur à 75% du couple statique maximum, voire inférieur à 70% du couple statique maximum. Le couple de freinage peut être supérieur à 20% du couple statique maximum, voire supérieur à 25% du couple statique maximum. Le couple de freinage permet de s'opposer au mouvement de la masse oscillante 3 dans le sens de non-remontage du barillet 41, à savoir lorsque les bagues 1a et 1b sont désaccouplées. Optionnellement, le couple de freinage peut varier, notamment en fonction des accélérations de la masse oscillante. Ces accélérations sont différentes selon les utilisateurs ou porteurs. Pour ce faire, un mécanisme de réglage peut agir sur la précontrainte du ressort.

Une telle conception permet de mettre en oeuvre un dispositif de remontage unidirectionnel particulièrement compact et performant qui est dénué des défauts connus de l'art antérieur.

Dans le mode de réalisation des figures 1 à 3, le dispositif de liaison unidirectionnelle comprend un embrayage radial à billes 1. Une telle technologie d'embrayage, de même que la technologie à galets, a pour avantage de minimiser l'angle mort lors du passage d'un sens de non-remontage à un sens de remontage, c'est-à-dire l'angle parcouru par la masse oscillante dans le sens de remontage sans remonter le barillet juste après s'être déplacée dans le sens opposé au sens de remontage.

Comme vu précédemment, l'embrayage 1 comprend une bague intérieure 1a et une bague extérieure 1b. Une cage 1c, par exemple solidaire de la bague intérieure 1a, est dotée de différents logements 11c dans lesquelles viennent se loger les éléments de blocage 1d. Le fonctionnement d'un tel embrayage est illustré sur les figures 9a et 9b, l'embrayage étant représenté à l'état débrayé sur la figure 9a et l'embrayage étant représenté à l'état embrayé sur la figure 9b.

Avec un dispositif selon l'invention, les bagues intérieure 1a et extérieure 1b présentent ici la particularité d'être capables d'être désaccouplées à friction par l'entremise du frein 2.

Ainsi, le frein est en contact avec les première et deuxième parties, en particulier avec les première et deuxième bagues. Le frein est par exemple rapporté ou fixé sur la première bague. Par exemple, le ressort 2 est solidarisé à la bague intérieure 1a par l'intermédiaire d'un premier pignon 4 de la chaîne d'automate 5 (ou chaîne de rouage d'automate) qui est rapporté, notamment chassé à fond, sur la bague 1a, par exemple sur une portion de la périphérie extérieure de la bague 1a. Un segment de masse 30 de la masse oscillante 3 est fixé, notamment rapporté, par exemple riveté, sur une portion de la bague extérieure 1b.

Comme représenté sur les figures 2 et 3, le ressort est solidaire au niveau d'une première extrémité de la bague intérieure 1a qui est en prise avec la chaîne d'automate 5, tandis qu'une deuxième extrémité du ressort est en appui à l'encontre de la surface de contact 28 de la bague extérieure 1b qui est solidaire de la masse oscillante 3. La géométrie, notamment le diamètre et la section, du ressort ainsi que la précontrainte qui lui est appliquée permettent de définir un couple résistif qui est recherché.

Dans le premier mode de réalisation du dispositif, la bague intérieure 1a porte un arbre 6 de façon à permettre le pivotement de la masse 3 relativement au bâti du mouvement au sein par exemple d'ébauches dédiées 31, 32.

Dans le premier sens de rotation de la masse oscillante 3, la chaîne d'automate 5 est entraînée en rotation sous l'effet du pignon 4 et permet ainsi l'armage du ressort 42 du barillet 41 par l'intermédiaire d'un rochet 7. Dans cette configuration, la bague intérieure 1a est entraînée en rotation sous l'effet de la bague extérieure 1b par l'entremise des billes 1c qui sont coincées par la cage 1c, notamment par les logements 11c. Ainsi, le ressort 2, rapporté ou fixé sur la bague intérieure 1a, est entraîné en rotation sous l'effet de la bague extérieure 1b. Celui-ci n'a donc pas d'effet de frein sur la bague 1b. Dans le deuxième sens de rotation de la masse oscillante, à savoir le sens de non-remontage du mouvement, la chaîne cinématique entre la masse oscillante et le barillet est rompue à l'aide du dispositif de débrayage 1 de telle sorte que la rotation de la masse est alors sans effet sur le barillet. Dans cette configuration, un cliquet 8, notamment un cliquet 8 élastique de rochet 7 maintient la chaîne d'automate 5 en position aux jeux d'engrenages près. Ainsi, la bague extérieure 1b se déplace relativement à la bague intérieure 1a, maintenue en position par le cliquet 8, par l'entremise des billes 1c qui sont libres au sein des logements 11c de la cage 1c. Plus particulièrement, la bague extérieure 1b est désaccouplée à friction de la bague intérieure 1a par l'entremise du frein 2. La masse 3 et la bague extérieure 1b peuvent alors tourner relativement à la bague intérieure 1a à l'encontre du couple résistif produit par le frottement du ressort 2 sur la bague extérieure 1b.

Un deuxième mode de réalisation de mécanisme de remontage 310 est décrit ci-après en référence aux figures 4 et 5. Dans ce mode, les références numériques des éléments sont définies par les références numériques des éléments du premier mode assurant les mêmes fonctions, références numériques auxquelles on a ajouté 200.

Le deuxième mode est caractérisé par le fait que le dispositif d'embrayage 201 et la masse oscillante 203 sont portés par un roulement à billes 211 sur le bâti du mouvement. A cet effet, la bague intérieure 201a fait par exemple office de bague extérieure 211b du roulement 211. La bague intérieure 211a du roulement 211 est ici solidarisée au bâti du mouvement par une vis de maintien 212a. Le principe de fonctionnement de ce mode de réalisation est identique à celui du mode de réalisation précédent, le cliquet élastique 208 étant prévu pour maintenir la chaîne d'automate 205 en position aux jeux d'engrenages près lors de la rotation de la masse dans un sens de non remontage du mouvement. Ainsi, la masse 203 et la bague extérieure 201b peuvent tourner relativement à la bague intérieure 201a, 211b à l'encontre d'un couple résistif produit par le ressort 202.

Un troisième mode de réalisation de mécanisme de remontage 510 est décrit ci-après en référence aux figures 6 à 8. Dans ce mode de réalisation, les références numériques des éléments sont définies par les références numériques des éléments du deuxième mode de réalisation assurant les mêmes fonctions, références numériques auxquelles on a ajouté 200.

Par rapport au deuxième mode de réalisation, le troisième mode de réalisation est caractérisé par le fait que le roulement à billes 211 est remplacé par un second embrayage radial à billes 421. Les embrayages 401 et 421 sont ici montés en opposition. A l'instar du principe de fonctionnement des modes précités, le premier embrayage 401 permet d'établir une liaison unidirectionnelle entre la masse oscillante 403 et le rochet 407 selon un premier sens de rotation de la masse oscillante 403. Dans cette configuration, les billes 401d sont bloquées dans leur logement 411c, tandis que les billes 421d sont libres dans leur logement 431c, ce qui permet d'établir la rotation de la masse relativement au mouvement de façon à permettre le remontage du ressort 442 de barillet 441. Dans un second sens de rotation de la masse oscillante 403, les billes 421d sont bloquées dans leur logement 411c et maintiennent en position la chaîne d'automate 405 et assure ainsi la même fonction qu'un cliquet, notamment les cliquets élastiques 8, 208 des modes de réalisation décrits précédemment. Dans cette configuration, la masse 403 et la bague extérieure 401b peuvent tourner relativement à la bague intérieure 401a, 421b à l'encontre d'un couple résistif produit par le ressort 402. Une telle configuration permet avantageusement de mettre en oeuvre une chaîne d'automate simplifiée dont l'angle mort est minimisé, en particulier une chaîne d'automate dénuée de cliquet élastique et dont l'angle mort est minimisé.

Les modes de réalisation représentés des mécanismes de remontage automatique comprennent donc la masse oscillante, le barillet et la chaîne d'automate ou de remontage reliant la masse oscillante au barillet. Ainsi, le barillet, en particulier le rochet de barillet, est lié cinématiquement à la première partie, notamment à la première bague, ou à la deuxième partie, notamment à la deuxième bague.

Un pignon, lié cinématiquement au barillet, en particulier au rochet de barillet, est rapporté ou fixé sur la première partie, notamment sur la première bague, ou sur la deuxième partie, notamment sur la deuxième bague.

Comme vu précédemment, dans le troisième mode de réalisation du mécanisme de remontage, le mécanisme comprend un bâti et le deuxième dispositif de roue libre 421. Le deuxième dispositif de roue libre est interposé entre le barillet, en particulier le rochet de barillet, et le bâti. Le deuxième dispositif de roue libre comprend une troisième bague 421a et une quatrième bague 421b. La quatrième bague et la première bague 401a peuvent être confondues ou forment une seule et même bague. Avantageusement, les premier et deuxième dispositifs de roue libre sont du même type.

L'action d'un cliquet sur un rochet n'est pas considérée comme celle d'un frein tel que prévu dans l'invention. Ainsi, un cliquet n'est pas un frein agissant entre deux parties d'une chaîne de remontage et n'est en particulier pas un frein agissant sur une masse oscillante d'un mécanisme de remontage.

Les dispositifs objets de l'invention mettent en oeuvre un élément générant un couple résistif qui est prévu pour s'opposer à la masse oscillante dans un sens de non-remontage du mouvement de façon à remédier aux défauts connus de l'art antérieur. Les dispositifs objets de l'invention sont particulièrement avantageux au regard de leur simplicité et de leur compacité.

Dans les dispositifs objets de l'invention, le frein est agencé de sorte à s'opposer au mouvement relatif des première et deuxième parties, tout en permettant ce mouvement. Le frein n'est pas un dispositif de blocage relatif des première et deuxième parties. Ainsi, au-delà d'un certain couple, dans le deuxième sens de rotation (non-remontage), les première et deuxième parties sont mobiles l'une par rapport à l'autre. Dans le premier sens de rotation (sens de remontage, opposé au deuxième sens de rotation), les première et deuxième parties sont bloquées l'une par rapport à l'autre par le dispositif de liaison unidirectionnelle.

Un autre aspect de l'invention concerne un dispositif horloger 500 comprenant un barillet 441 d'un mécanisme 510, un bâti 431 et un dispositif de liaison unidirectionnelle 421, en particulier un dispositif d'embrayage, notamment un dispositif de roue libre, entre le barillet 441 et le bâti 431. Le dispositif de liaison unidirectionnelle 421 comprend une première bague 421a et une deuxième bague 421b.

Avantageusement, le dispositif comprend une chaîne d'automate 405 comprenant au moins un renvoi 405 entre le dispositif de liaison unidirectionnelle et le barillet.

Alternativement ou complémentairement, le dispositif comprend une masse oscillante 403, et le dispositif de liaison unidirectionnelle est disposé coaxialement à la masse oscillante.

Cet autre aspect de l'invention concerne aussi un mécanisme 510 de remontage automatique d'un mouvement horloger, le mécanisme comprenant un dispositif tel que défini précédemment.

Cet autre aspect de l'invention concerne aussi un mouvement horloger 520, le mouvement comprenant un dispositif tel que défini précédemment ou un mécanisme tel que défini précédemment.

Cet autre aspect de l'invention concerne aussi une pièce d'horlogerie 530, la pièce comprenant un dispositif tel que défini précédemment ou un mécanisme tel que défini précédemment ou un mouvement tel que défini précédemment.

Dans ce document, le terme « roue libre » ou « dispositif de roue libre » ne signifie pas « roue folle ». Le terme « roue libre » ou « dispositif de roue libre » recouvre un type de dispositif de liaison mécanique unidirectionnelle. Dans un dispositif de liaison unidirectionnelle, une première partie ne peut tourner librement par rapport à une deuxième partie que selon un premier sens. Dans un deuxième sens (opposé au premier sens), il y a blocage de la première partie relativement à la deuxième partie, éventuellement après un léger angle de déplacement de la première partie relativement à la deuxième partie.

Cet angle est fonction de « l'angle mort » parcouru par la masse oscillante dans le sens de remontage sans remonter le barillet juste après s'être déplacée dans le sens opposé au sens de remontage.

## Revendications

1. Dispositif horloger (100 ; 300 ; 500) de transmission comprenant :
- un premier dispositif de liaison unidirectionnelle (1 ; 201 ; 401) entre une première partie (1a ; 201a ; 401a) et une deuxième partie (1b ; 201b ; 401b) agencé de sorte à bloquer dans un premier sens de rotation les première et deuxième parties l'une par rapport à l'autre, le premier dispositif de liaison unidirectionnelle incluant au moins un élément de blocage (1d ; 201d ; 401d) de type bille ou galet, et
- un frein (2 ; 202 ; 402) agencé pour freiner, tout en permettant le mouvement dans un deuxième sens de rotation, la première partie relativement à la deuxième partie,
les premier et deuxième sens de rotation étant opposés.

2. Dispositif de transmission selon la revendication précédente, **caractérisé en ce que** la première partie comprend une première bague (1a ; 201a ; 401a) de dispositif de roue libre, notamment une bague intérieure de dispositif de roue libre, et la deuxième partie comprend une deuxième bague (1b ; 201b ; 401b) de dispositif de roue libre, notamment une bague extérieure de dispositif de roue libre.

3. Dispositif de transmission selon la revendication précédente, **caractérisé en ce que** le frein est en contact avec les première et deuxième parties, en particulier avec les première et deuxième bagues.

4. Dispositif de transmission selon la revendication 2 ou 3, **caractérisé en ce que** le frein est rapporté ou fixé sur la première bague.

5. Dispositif de transmission selon l'une des revendications précédentes, **caractérisé en ce que** le frein (2 ; 202 ; 402) est agencé de sorte à agir sur une surface (28; 228 ; 428) de la deuxième partie, notamment sur une surface plane (28 ; 228 ; 428) de la deuxième partie, ou sur une surface de la deuxième bague, notamment sur une surface plane (28; 228 ; 428) de la deuxième bague.

6. Dispositif de transmission selon l'une des revendications précédentes, **caractérisé en ce que** le frein comprend un ressort (2 ; 202 ; 402), notamment une rondelle ressort (2 ; 202 ; 402).

7. Dispositif de transmission selon l'une des revendications précédentes, **caractérisé en ce que** le frein est précontraint par la première partie et/ou la deuxième partie.

8. Dispositif de transmission selon l'une des revendications précédentes, **caractérisé en ce que** le dispositif est un dispositif horloger de transmission pour une chaîne d'automate d'un mouvement horloger.

9. Dispositif de transmission selon l'une des revendications précédentes, **caractérisé en ce que** le premier dispositif de liaison unidirectionnelle est un premier dispositif de roue libre.

10. Dispositif de transmission selon l'une des revendications précédentes, **caractérisé en ce que** le frein est agencé pour freiner par frottement la première partie relativement à la deuxième partie.

11. Mécanisme (110 ; 310 ; 510) de remontage automatique d'un mouvement horloger, comprenant une masse oscillante (30 ; 230 ; 430), un barillet (41 ; 241 ; 441) et une chaîne d'automate (5 ; 205 ; 405), la chaîne d'automate comprenant un dispositif (100 ; 300 ; 500) de transmission selon l'une des revendications précédentes.

12. Mécanisme de remontage selon la revendication précédente, **caractérisé en ce que** la masse oscillante est rapportée ou fixée sur la première partie, notamment sur la première bague, ou sur la deuxième partie, notamment sur la deuxième bague.

13. Mécanisme de remontage selon la revendication 11 ou 12, **caractérisé en ce qu'**un pignon (4 ; 204 ; 404) lié cinématiquement au barillet (41 ; 241 ; 441), en particulier au rochet de barillet (7 ; 207 ; 407), est rapporté ou fixé sur la première partie, notamment sur la première bague, ou sur la deuxième partie, notamment sur la deuxième bague.

14. Mécanisme de remontage selon l'une des revendications 11 à 13, **caractérisé en ce que** le barillet, en particulier le rochet de barillet, est lié cinématiquement à la première partie, notamment à la première bague, ou à la deuxième partie, notamment à la deuxième bague.

15. Mécanisme de remontage selon l'une des revendications 11 à 14, **caractérisé en ce qu'**il comprend un bâti (431) et un deuxième dispositif de liaison unidirectionnelle (421), le deuxième dispositif de liaison unidirectionnelle étant interposé entre le barillet, en particulier le rochet de barillet, et le bâti, le deuxième dispositif de liaison unidirectionnelle comprenant une troisième bague (421a) et une quatrième bague (421b).

16. Mécanisme de remontage selon la revendication précédente, **caractérisé en ce qu'**une unique et même bague constitue les première et quatrième bagues.

17. Mouvement horloger (120 ; 320 ; 520) comprenant un dispositif (100 ; 300 ; 500) selon l'une des revendications 1 à 10 et/ou un mécanisme (110 ; 310 ; 510) selon l'une des revendications 11 à 16.

18. Pièce d'horlogerie (130 ; 330 ; 530), en particulier montre bracelet automatique, comprenant un dispositif (100 ; 300 ; 500) selon l'une des revendications 1 à 10 et/ou un mécanisme (110 ; 310 ; 510) selon l'une des revendications 11 à 16 et/ou un mouvement horloger (120 ; 320 ; 520) selon la revendication précédente.

## Patentansprüche

1. Uhrenübertragungsvorrichtung (100; 300; 500), umfassend:
- eine erste Vorrichtung zur unidirektionalen Verbindung (1; 201; 401) zwischen einem ersten Teil (1a; 201a; 401a) und einem zweiten Teil (1b; 201b; 401b), die so ausgebildet ist, dass sie in einer ersten Drehrichtung die ersten und zweiten Teile in Bezug aufeinander hemmt, wobei die Vorrichtung zur unidirektionalen Verbindung mindestens ein Hemmelement (1d; 201d; 401d) vom Typ Kugel oder Rolle beinhaltet, und
- eine Bremse (2; 202; 402), die dazu ausgebildet ist, das erste Teil relativ zum zweiten Teil zu bremsen, wobei sie gleichzeitig das Bewegen in eine zweite Drehrichtung ermöglicht,
wobei die erste und zweite Drehrichtung entgegengesetzt sind.

2. Übertragungsvorrichtung nach dem vorhergehenden Anspruch, **dadurch gekennzeichnet, dass** der erste Teil einen ersten Ring (1a; 201a; 401a) einer Freilaufvorrichtung umfasst, insbesondere einen Innenring einer Freilaufvorrichtung, und der zweite Teil einen zweiten Ring (1b; 201b; 401b) einer Freilaufvorrichtung umfasst, insbesondere einen Außenring einer Freilaufvorrichtung.

3. Übertragungsvorrichtung nach dem vorhergehenden Anspruch, **dadurch gekennzeichnet, dass** die Bremse in Kontakt mit den ersten und zweiten Teilen ist, insbesondere mit den ersten und zweiten Ringen.

4. Übertragungsvorrichtung nach Anspruch 2 oder 3, **dadurch gekennzeichnet, dass** die Bremse an dem Ring angebracht oder befestigt ist.

5. Übertragungsvorrichtung nach einem der vorhergehenden Ansprüche, **dadurch gekennzeichnet, dass** die Bremse (2; 202; 402) so ausgebildet ist, dass sie auf eine Fläche (28; 228; 428) des zweiten Teils wirkt, insbesondere auf eine plane Fläche (28; 228; 428) des zweiten Teils, oder auf eine Fläche des zweiten Rings, insbesondere auf eine plane Fläche (28; 228; 428) des zweiten Rings.

6. Übertragungsvorrichtung nach einem der vorhergehenden Ansprüche, **dadurch gekennzeichnet, dass** die Bremse eine Feder (2; 202; 402) umfasst, insbesondere eine Federscheibe (2; 202; 402).

7. Übertragungsvorrichtung nach einem der vorhergehenden Ansprüche, **dadurch gekennzeichnet, dass** die Bremse durch das erste Teil und/oder das zweite Teil vorgespannt wird.

8. Übertragungsvorrichtung nach einem der vorhergehenden Ansprüche, **dadurch gekennzeichnet, dass** die Vorrichtung eine Uhrenübertragungsvorrichtung für eine Automatenkette eines Uhrwerks ist.

9. Übertragungsvorrichtung nach einem der vorhergehenden Ansprüche, **dadurch gekennzeichnet, dass** die erste Vorrichtung zur unidirektionalen Verbindung eine erste Freilaufvorrichtung ist.

10. Übertragungsvorrichtung nach einem der vorhergehenden Ansprüche, **dadurch gekennzeichnet, dass** die Bremse dazu ausgebildet ist, den ersten Teil relativ zu dem zweiten Teil durch Reibung zu bremsen.

11. Automatischer Aufzugsmechanismus (110; 310; 510) eines Uhrwerks, umfassend eine Schwungmasse (30; 230; 430), ein Federhaus (41; 241; 441) und eine Automatenkette (5; 205; 405), wobei die Automatenkette eine Übertragungsvorrichtung (100; 300; 500) nach einem der vorhergehenden Ansprüche umfasst.

12. Aufzugsmechanismus nach dem vorhergehenden Anspruch, **dadurch gekennzeichnet, dass** die Schwungmasse an dem ersten Teil angebracht oder befestigt ist, insbesondere an dem ersten Ring, oder an dem zweiten Teil, insbesondere an dem zweiten Ring.

13. Aufzugsmechanismus nach Anspruch 11 oder 12, **dadurch gekennzeichnet, dass** ein Zahnrad (4; 204; 404), das kinematisch mit dem Federhaus (41; 241; 441) verbunden ist, insbesondere mit dem Federhaussperrrad (7; 207; 407), an dem ersten Teil angebracht oder befestigt ist, insbesondere an dem ersten Ring, oder an dem zweiten Teil, insbesondere an dem zweiten Ring.

14. Aufzugsmechanismus nach einem der Ansprüche 11 bis 13, **dadurch gekennzeichnet, dass** das Federhaus, insbesondere das Federhaussperrrad, kinematisch mit dem ersten Teil verbunden ist, insbesondere mit dem ersten Ring, oder mit dem zweiten Teil, insbesondere mit dem zweiten Ring.

15. Aufzugsmechanismus nach einem der Ansprüche 11 bis 14, **dadurch gekennzeichnet, dass** er ein Gestell (431) und eine zweite Vorrichtung zur unidirektionalen Verbindung (421) umfasst, wobei die zweite Vorrichtung zur unidirektionalen Verbindung zwischen das Federhaus, insbesondere das Federhaussperrrad, und das Gestell gesetzt ist, wobei die zweite Vorrichtung zur unidirektionalen Verbindung einen dritten Ring (421a) und einen vierten Ring (421b) umfasst.

16. Aufzugsmechanismus nach dem vorhergehenden Anspruch, **dadurch gekennzeichnet, dass** ein und derselbe Ring die ersten und vierten Ringe bildet.

17. Uhrwerk (120; 320; 520), umfassend eine Vorrichtung (100; 300; 500) nach einem der Ansprüche 1 bis 10 und/oder einen Mechanismus (110; 310; 510) nach einem der Ansprüche 11 bis 16.

18. Uhr (130; 330; 530), insbesondere Automatikarmbanduhr, umfassend eine Vorrichtung (100; 300; 500) nach einem der Ansprüche 1 bis 10 und/oder einen Mechanismus (110; 310; 510) nach einem der Ansprüche 11 bis 16 und/oder ein Uhrwerk (120; 320; 520) nach dem vorhergehenden Anspruch.

## Claims

1. A timepiece transmission device (100; 300; 500) comprising:
- a first one-way connection device (1; 201; 401) between a first part (1a; 201a; 401a) and a second part (1b; 201b; 401b) configured to block, in a first rotation direction, the first part relative to the second part, the first one-way connecting device including at least one blocking element (1d; 201d; 401d) of the ball or roller type, and
- a brake (2; 202; 402) designed to brake, whereas allowing the movement in a second rotation direction, the first part relative to the second part,
the first and second rotation direction being opposite.

2. The transmission device as claimed in the preceding claim, wherein the first part comprises a first freewheel device ring (1a; 201a; 401a), notably a freewheel device inner ring, and the second part comprises a second freewheel device ring (1b; 201b; 401b), notably a freewheel device outer ring.

3. The transmission device as claimed in the preceding claim, wherein the brake is in contact with the first and second parts, particularly with the first and second rings.

4. The transmission device as claimed in claim 2 or 3, wherein the brake is attached or fixed to the first ring.

5. The transmission device as claimed in one of the preceding claims, wherein the brake (2; 202; 402) is arranged in such a way as to act on a surface (28; 228; 428) of the second part, notably on a planar surface (28; 228; 428) of the second part, or on a surface of the second ring, notably on a planar surface (28; 228; 428) of the second ring.

6. The transmission device as claimed in one of the preceding claims, wherein the brake comprises a spring (2; 202; 402), notably a spring washer (2; 202; 402) .

7. The transmission device as claimed in one of the preceding claims, wherein the brake is preloaded by the first part and/or the second part.

8. The transmission device as claimed in one of the preceding claims, wherein device is a timepiece transmission device for an automatic winding chain of a timepiece movement.

9. The transmission device as claimed in one of the preceding claims, wherein the device is a first one-way connection device is a first freewheel device.

10. The transmission device as claimed in one of the preceding claims, wherein the brake is designed to brake by friction the first part relative to the second part.

11. A self-winding mechanism (110; 310; 510) for a timepiece movement, comprising an oscillating mass (30; 230; 430), a barrel (41; 241; 441) and an automatic winding chain (5; 205; 405), the automatic winding chain comprising a transmission device (100; 300; 500) as claimed in one of the preceding claims.

12. The winding mechanism as claimed in the preceding claim, wherein the oscillating mass is attached or fixed to the first part, notably to the first ring, or to the second part, notably to the second ring.

13. The winding mechanism as claimed in claim 11 or 12, wherein a pinion (4; 204; 404) kinematically connected to the barrel (41; 241; 441), particularly to the barrel ratchet (7; 207; 407), is attached or fixed to the first part, notably to the first ring, or to the second part, notably to the second ring.

14. The winding mechanism as claimed in one of claims 11 to 13, wherein the barrel, particularly the barrel ratchet, is kinematically linked to the first part, notably to the first ring, or to the second part, notably to the second ring.

15. The winding mechanism as claimed in one of claims 11 to 14, and which comprises a framework (431) and a second one-way connection device (421), the second one-way connection device being interposed between the barrel, particularly the barrel ratchet, and the framework, the second one-way connection device comprising a third ring (421a) and a fourth ring (421b).

16. The winding mechanism as claimed in the preceding claim, wherein one single same ring constitutes the first and fourth rings.

17. A timepiece movement (120; 320; 520) comprising a device (100; 300; 500) as claimed in one of claims 1 to 10 and/or a mechanism (110; 310; 510) as claimed in one of claims 11 to 16.

18. A timepiece (130; 330; 530), particularly a self-winding wristwatch, comprising a device (100; 300; 500) as claimed in one of claims 1 to 10 and/or a mechanism (110; 310; 510) as claimed in one of claims 11 to 16 and/or a timepiece movement (120; 320; 520) as claimed in the preceding claim.
